# FASCICULE DE BREVET EUROPEEN

(11) **EP 1 770 729 B1**
(45) Date de publication et mention de la délivrance du brevet: **14.05.2008**
(21) Numéro de dépôt: 05360036.7
(22) Date de dépôt: 29.09.2005
(51) Int. Cl.: H01H 9/02

(54) **Couvercle cache-vis à moyens de contrôle du serrage des vis**
Klemmschraubenabdeckung mit einer Vorrichtung zur Kontrole der Befestigung der Schrauben
Cover for the screws with means for controlling fastening of the screws

(43) Date de publication de la demande: 04.04.2007
(73) Titulaire: Hager-Electro SAS, 67210 Obernai (FR)
(72) Inventeur: Thomas, Serge, 67640 Fegersheim (FR); Meyer, Loïc, 67400 Illkirch (FR)
(74) Mandataire: Littolff, Denis

(56) Documents cités:
- WO-A-99/63563
- DE-U1- 8 128 037
- PATENT ABSTRACTS OF JAPAN vol. 017, no. 683 (E-1477), 15 décembre 1993 (1993-12-15) & JP 05 234493 A (FUJI ELECTRIC CO LTD), 10 septembre 1993 (1993-09-10)
- PATENT ABSTRACTS OF JAPAN vol. 2003, no. 01, 14 janvier 2003 (2003-01-14) & JP 2002 260472 A (FUJI ELECTRIC CO LTD), 13 septembre 2002 (2002-09-13)

## Description

La présente invention concerne un couvercle cache-vis amovible prévu pour équiper le boîtier d'appareils électriques par exemple modulaires du type disjoncteur et bloc différentiel comportant des dispositifs de raccordement à cage et vis de serrage. Elle a également trait à un bloc différentiel à tiroir coulissant muni de conducteurs de raccordement à un appareil électrique adjacent de type disjoncteur doté d'un tel couvercle.

Dans ces derniers appareils, les conducteurs de raccordement sont en fait agencés dans un prolongement latéral du tiroir, et leurs extrémités sont positionnées de manière à s'insérer dans les cages de l'appareil adjacent lors de la fermeture du tiroir. Le déplacement à l'ouverture de l'organe coulissant est réalisé en particulier dans le but de libérer le volume potentiellement occupé par le disjoncteur à accoler, pour permettre son installation / démontage. Les extrémités des conducteurs de raccordement ne constituent alors plus un obstacle aux opérations visant à installer les deux appareils côte à côte.

De tels tiroirs coulissants sont déjà connus en tant que tels et décrits en particulier dans le document WO99/63563 au nom de la déposante. La commodité d'utilisation procurée par cette configuration peut cependant, au milieu de nombreux avantages, présenter un inconvénient. Lesdits avantages sont bien connus : gain de temps, facilité de manipulation, rapidité de connexion, etc. Le problème qui peut être vu comme résultant de cette grande simplicité est le suivant : l'automatisation de la première phase du raccordement des deux appareils accolés peut conduire les utilisateurs à fermer machinalement le tiroir et à oublier de serrer une ou plusieurs des vis de raccordement.

Cela est d'autant plus vraisemblable que les tiroirs sont munis d'un couvercle cache-vis mobile entre une position d'ouverture libérant l'accès aux vis et une position de fermeture obturant ledit accès. La norme officielle prévoit d'ailleurs que ces cache-vis puissent être plombés, puisqu'en principe l'association bloc différentiel / disjoncteur ne doit plus pouvoir être démontée une fois qu'elle a été mise en place. Le contrôle de la qualité du serrage, en l'occurrence du vissage, devient alors impossible à effectuer, d'autant qu'une certaine continuité électrique peut parfaitement exister sans vissage.

Or, l'absence de serrage peut entraîner des échauffements excessifs, et avoir des conséquences graves comme provoquer des dysfonctionnements de l'ensemble de l'installation, ou entraîner un risque d'incendie. Ces problèmes surviennent d'autant plus facilement que les produits sont en général livrés cage ouverte, c'est-à-dire avec les vis en position haute, afin que leur mise en oeuvre soit rapide et facile. Dans cette hypothèse, un conducteur simplement introduit dans une cage et non serré peut être en contact avec la paroi de la cage du fait de sa déformation naturelle. La surface de contact, non maîtrisée, sera cependant dans de nombreux cas insuffisante au regard du courant impliqué, et par conséquent le lieu d'un échauffement disproportionné.

C'est cette question qu'aborde la présente invention, qui propose une solution aux oublis de serrage, résultant dans l'exemple ci-dessus des facilités procurées par les configurations basées sur des tiroirs mobiles, mais qui peuvent plus généralement se produire dans tous les types d'appareils électriques munis de cages et vis.

Selon l'invention, le couvercle cache-vis est muni de moyens de contrôle du serrage des vis dans leur cage.

Le document japonais JP-05 23 44 93 divulgue une approche possible, dans laquelle un capteur de température est fixé au couvercle recouvrant les bornes de connexion du disjoncteur, à proximité de leur dispositif de serrage. Un signal de défaut est envoyé lorsqu'une température anormalement élevée est détectée.

Dans l'invention, le couvercle qui vient obstruer les orifices pratiqués dans la façade des produits, et donne accès aux têtes de vis, est par conséquent un composant situé à proximité immédiate desdites têtes. Or, la position de celles-ci reflète le degré de serrage des dispositifs de raccordement. C'est la raison pour laquelle les moyens de contrôle, selon l'invention, consistent en des plots solidaires du couvercle, en nombre égal au nombre de cages de l'appareil électrique, et insérables dans les orifices débouchant dans la façade de ce dernier donnant accès aux vis. Lesdits plots sont alors prévus de longueur telle que le couvercle ne peut se fermer complètement que si la totalité des vis est à l'état serré.

La fermeture du couvercle est impossible lorsque les vis sont en position desserrée, car les plots sont alors bloqués dans leur progression à l'intérieur du boîtier. Il n'y a plus d'obstacle à leur pénétration uniquement lorsque les vis sont serrées. Un couvercle incomplètement fermé témoigne donc immédiatement d'un mauvais serrage dans l'une au moins des cages.

La longueur desdits plots est facile à calculer, avec un jeu fonctionnel raisonnable, car la position des cages dans les boîtiers est connue, ainsi que l'épaisseur des conducteurs à serrer et la longueur des vis. Il suffit donc de soustraire dans un premier temps la longueur totale de la vis additionnée de l'épaisseur du conducteur de la distance existant entre la façade du produit et la borne à la base de la cage. Une soustraction supplémentaire d'une valeur par exemple d'environ 1 mm au résultat théorique précédent, valeur qui donne une estimation du jeu fonctionnel, permet de savoir avec une précision assez grande la longueur qu'il faut donner au plot.

Selon une possibilité, ces plots sont d'allure cylindrique.

Par ailleurs, le couvercle est de préférence prévu pivotant, au moyen d'une articulation localisée au niveau de l'arête transversale d'extrémité de la façade de l'appareil électrique.

Il s'agit d'une configuration, connue en soi, qui est la plus simple à mettre en oeuvre et à fabriquer.

A la fermeture, le mouvement circulaire du couvercle se répercute au plot, dont les extrémités libres arrivent à proximité de la façade et de son orifice avec un angle d'attaque tel que, si la forme de l'orifice en question épouse l'extérieur du volume du plot, il constitue un obstacle au moment de l'introduction.

C'est la raison pour laquelle les parois externes des plots localisées distalement à l'articulation du couvercle sont tronquées de manière à diminuer progressivement dans cette zone la section transversale du plot en allant vers son extrémité libre. Leur insertion dans les orifices est alors possible dans le cours de la rotation.

Pour simplifier notamment la fabrication industrielle, l'articulation est réalisée par une charnière d'une seule pièce avec le couvercle, au moyen d'un film reliant le boîtier et le couvercle.

La conception du film peut être prévue de telle manière qu'une certaine élasticité s'applique au couvercle, avec une tendance à le rappeler dans une position de repos, par exemple en position ouverte.

En définitive, si une vis n'est pas serrée dans une seule cage, il n'est pas possible de fermer le couvercle dans son entier. Le défaut est donc immédiatement visible, et peut être réparé.

Comme mentionné auparavant, la présente invention concerne aussi un bloc différentiel à tiroir coulissant muni de conducteurs de raccordement à un appareil électrique adjacent de type disjoncteur accolé au dit bloc. Ces conducteurs sont alors agencés dans un prolongement latéral du tiroir et leurs extrémités positionnées de manière à s'insérer dans les cages de l'appareil adjacent lors de la fermeture du tiroir. Celui-ci est doté d'un couvercle cache-vis selon l'invention, solidaire du prolongement latéral du tiroir, et qui pivote au moyen d'une articulation localisée au niveau de l'arête externe supérieure dudit prolongement latéral.

L'invention va à présent être décrite plus en détail, en référence aux dessins, pour lesquels :
la figure 1 représente, en perspective, l'association d'un bloc différentiel et d'un disjoncteur quadripolaire ;
la figure 2 est une vue en coupe partielle au niveau d'un dispositif de raccordement à cage et vis du disjoncteur, la vis n'étant pas serrée et le couvercle cache-vis par conséquent maintenu en position intermédiaire ; et
la figure 3 montre la même coupe, la vis et le couvercle cache-vis étant cette fois en position respectivement de serrage et de fermeture.

L'association d'un bloc différentiel (1) et d'un disjoncteur quadripolaire (2) qui apparaît à la figure 1 met en lumière le fait que, dans cette configuration, il y a en fait plusieurs groupes de dispositifs de raccordement distincts. Ainsi, un ensemble de vis de raccordement d'entrée ou de sortie du disjoncteur différentiel, constitué des deux produits disjoncteurs (2) et bloc différentiel (1), est visible sous la référence (3). Par ailleurs, des dispositifs de raccordement (4) permettent la connexion du bloc (1) et du disjoncteur (2). Ils bénéficient d'un couvercle cache-vis (5).

L'association bloc différentiel (1) / disjoncteur (2) étant après assemblage initial considéré comme une unité distincte, ce n'est pas forcément la même personne qui serre les vis des dispositifs de raccordement (3) et (4). Un facteur d'insécurité existe par conséquent, puisque la personne chargée de l'unité bloc différentiel (1) / disjoncteur (2) peut très bien considérer, lorsqu'elle manipule le produit, que la fixation semble correcte, ce qui est le cas par exemple si trois des vis (4) sont serrées. Au cours d'un montage rapide de l'ensemble des composants d'un coffret, elle aura d'ailleurs tendance à ne se préoccuper que des vis d'entrée/sortie (3) dont elle a en principe la charge.

Dans nombre de situations, l'opérateur n'aura d'ailleurs aucun moyen de contrôle du serrage correct des vis (4), puisque les couvercles cache-vis (5) sont de plus en plus fréquemment plombés.

Dans toutes ces hypothèses, un mauvais serrage des vis (4) peut s'avérer fâcheux car les conséquences peuvent être sérieuses, comme mentionné ci-dessus.

C'est la raison pour laquelle le système de l'invention a été spécifiquement conçu pour prévenir ce genre de problème. En référence à la figure 2, le couvercle cache-vis (5) ne peut pas être fermé, car l'une des vis (4) n'est pas serrée, du fait de l'existence d'un plot (6) qui bute contre la tête de vis (4). A l'inverse, dans l'hypothèse montrée en figure 3, la vis (4) est serrée au contact de l'extrémité de raccordement du conducteur (7), et le couvercle cache-vis (5) peut être fermé au contact de la façade du boîtier (B) car le plot (6) ne rencontre pas d'obstacle à la fermeture. Compte tenu que le couvercle (5) pivote autour d'une charnière (8), il a été nécessaire d'incurver la paroi distale (9) des plots (6), de manière à ce qu'elle ne heurte pas la façade, par réduction progressive de l'épaisseur la paroi du plot (6) vers son extrémité. La charnière du couvercle (5) est d'une seule pièce avec celui-ci et le tiroir : elle se présente comme un film plastique aminci dont les propriétés élastiques permettent d'ailleurs le rappel du couvercle (5) cache-vis en position ouverte.

La figure 3 montre clairement qu'il est relativement aisé de calculer la longueur à donner aux plots (6), connaissant la longueur de la vis (4) et l'épaisseur de l'extrémité du conducteur de raccordement (7). Cette longueur se déduit aisément de ces mesures, en maintenant un jeu fonctionnel nécessaire pour se prémunir notamment contre la dispersion dimensionnelle résultant de la fabrication.

L'exemple décrit ci-dessus se rapporte à un bloc différentiel (1) associé à un disjoncteur (2), impliquant une configuration un peu particulière puisque le couvercle (5) est solidaire d'un prolongement latéral du tiroir localisé en face du disjoncteur (2). La configuration décrite est cependant généralisable aux autres dispositifs de raccordements (3), avec un couvercle (5) pivotant alors directement au niveau de l'arête transversale d'extrémité de la façade du produit, et non plus sur le prolongement latéral du tiroir.

## Revendications

1. Couvercle cache-vis (5) amovible prévu pour équiper le boîtier d'appareils électriques par exemple modulaires du type disjoncteur (2)et bloc différentiel (1) comportant des dispositifs de raccordement (3, 4) à cage et vis de serrage, et des moyens de contrôle du serrage des vis (4) dans leur cage, consistant en des plots (6) solidaires du couvercle (5), en nombre égal au nombre de cages de l'appareil électrique, insérables dans des orifices débouchant dans la façade de ce dernier et donnant accès aux vis (4), lesdits plots (6) étant prévus de longueur telle que le couvercle (5) ne peut se fermer complètement que si la totalité des vis (4) est à l'état serré.

2. Couvercle cache-vis (5) selon la revendication précédente, **caractérisé en ce que** les plots (6) sont d'allure cylindrique.

3. Couvercle cache-vis (5) selon l'une quelconque des revendications précédentes, **caractérisé en ce que** le couvercle (5) est prévu pivotant au moyen d'une articulation (8) localisée au niveau de l'arête transversale d'extrémité de la façade de l'appareil électrique.

4. Couvercle cache-vis (5) selon les revendications 2 et 3, **caractérisé en ce que** les parois (9) externes des plots (6) localisées distalement à l'articulation (8) sont tronquées de manière à diminuer progressivement dans cette zone la section transversale du plot (6) en allant dans la direction de son extrémité libre.

5. Couvercle cache-vis (5) selon l'une des revendications 3 et 4, **caractérisé en ce que** l'articulation est réalisée par une charnière (8) d'une seule pièce avec le couvercle (5), au moyen d'un film reliant le boîtier (B) et le couvercle (5).

6. Couvercle cache-vis (5) selon l'une des revendications précédentes, **caractérisé en ce que** les plots (6) ont une longueur sensiblement égale à la différence entre la distance entre la façade et la borne à la base de la cage, et la longueur de la vis (4) additionnée de l'épaisseur du conducteur (7) de raccordement, augmentée d'environ 1 millimètre.

7. Bloc différentiel (1) à tiroir coulissant muni de conducteurs (7) de raccordement à un appareil électrique adjacent de type disjoncteur (2) accolé au dit bloc (1), lesdits conducteurs (7) étant agencés dans un prolongement latéral du tiroir et leurs extrémités positionnées de manière à s'insérer dans des dispositifs de raccordement (3, 4) à cage et vis de l'appareil adjacent lors de la fermeture du tiroir, lequel est muni d'un couvercle (5) cache-vis mobile entre une position d'ouverture libérant l'accès aux vis et une position de fermeture obturant ledit accès, **caractérisé en ce que** le prolongement latéral est muni d'un couvercle cache-vis (5) selon l'une quelconque des revendications 1 à 3 et 5 à 6.

8. Bloc différentiel (1) selon la revendication précédente, **caractérisée en ce que** le couvercle (5) pivote au moyen d'une articulation (8) localisée au niveau de l'arête externe supérieure du prolongement latéral du tiroir.

## Claims

1. Removable screw-concealer cover (5) which is designed to equip the case of electrical devices which are for example modular, of the circuit breaker (2) and differential unit (1) type, comprising connection devices (3, 4) with a cage and tightening screw, and means for controlling the tightening of the screws (4) in their cage, consisting of pins (6) which are integral with the cover (5), are of a number equal to the number of cages of the electrical device, and can be inserted in apertures which open into the façade of the latter and provide access to the screws (4), the said pins (6) having a length such that the cover (5) can close completely only if all of the screws (4) are in the tightened condition.

2. Screw-concealer cover (5) according to the preceding claim, **characterised in that** the pins (6) have a cylindrical form.

3. Screw-concealer cover (5) according to either of the preceding claims, **characterised in that** the cover (5) is designed such as to pivot by means of an articulation (8) which is localised at the level of the end transverse ridge of the façade of the electrical device.

4. Screw-concealer cover (5) according to claims 2 and 3, **characterised in that** the outer walls (9) of the pins (6) which are localised distally on the articulation (8) are truncated such as to reduce progressively in this area the transverse cross-section of the pin (6) going in the direction of its free end.

5. Screw-concealer cover (5) according to one of claims 3 and 4, **characterised in that** the articulation is formed by a hinge (8) which is rendered integral with the cover (5), by means of a film which connects the case (B) and the cover (5).

6. Screw-concealer cover (5) according to one of the preceding claims, **characterised in that** the pins (6) have a length which is substantially equal to the difference between the distance between the façade and the terminal at the base of the cage, and the length of the screw (4), plus the thickness of the connection conductor (7), increased by approximately 1 mm.

7. Differential unit (1) with a sliding drawer provided with conductors (7) for connection to an adjacent electrical device of the circuit-breaker type (2) which is attached to the said unit (1), the said conductors (7) being arranged in a lateral extension of the slide, and their ends being positioned such as to be inserted in connection devices (3, 4) with a cage and screw of the adjacent device during closure of the drawer, which is provided with a screw-concealer cover (5) which is mobile between a position of opening which releases access to the screws, and a position of closure which closes the said access, **characterised in that** the lateral extension is provided with a screw-concealer cover (5) according to any one of claims 1 to 3 and 5 to 6.

8. Differential unit (1) according to the preceding claim, **characterised in that** the cover (5) pivots by means of an articulation (8) which is localised at the level of the upper outer ridge of the lateral extension of the slide.

## Patentansprüche

1. Klemmschraubenabdeckung (5), die beweglich und für das Gehäuse von elektrischen Geräten vorgesehen ist, zum Beispiel modularer Art, wie für einen Schutzschalter (2) und einen FI-Block (1), umfassend Anschlussvorrichtungen (3, 4) mit Klemme und Klemmschraube sowie Mittel zum Kontrollieren der Verschraubung der Schrauben (4) in ihrer Klemme, bestehend aus mit der Abdeckung (5) einstückig verbundenen Vorsprüngen (6), deren Anzahl mit der Anzahl der Klemmen des elektrischen Gerätes übereinstimmt und die in Öffnungen einzuführen sind, welche in der Front des elektrischen Gerätes enden und Zugang zu den Schrauben (4) gewähren, wobei die Vorsprünge (6) in solch einer Länge vorgesehen sind, dass sich die Abdeckung (5) nicht vollständig schließen kann, wenn sich nicht alle Schrauben (4) im festgeschraubten Zustand befinden.

2. Klemmschraubenabdeckung (5) nach dem vorhergehenden Anspruch, **dadurch gekennzeichnet, dass** die Vorsprünge (6) zylindrischer Art sind.

3. Klemmschraubenabdeckung (5) nach einem der vorhergehenden Ansprüche, **dadurch gekennzeichnet, dass** die Abdeckung (5) mit Hilfe eines sich auf Höhe der äußersten Querkante der Front des elektrischen Gerätes befindlichen Gelenkes (8) geschwenkt werden kann.

4. Klemmschraubenabdeckung (5) nach den Ansprüchen 2 und 3, **dadurch gekennzeichnet, dass** die entfernt von dem Gelenk (8) befindlichen Außenwände (9) der Vorsprünge (6) derart abgeschrägt sind, dass in diesem Bereich der Querschnitt des Vorsprungs (6) in Richtung zu seinem freien Ende hin kontinuierlich verkleinert wird.

5. Klemmschraubenabdeckung (5) nach einem der Ansprüche 3 und 4, **dadurch gekennzeichnet, dass** das Gelenk mit einem Scharnier (8) gebildet wird, das mit der Abdeckung (5) aus einem Stück besteht, nämlich mit Hilfe eines Films, der das Gehäuse (B) und die Abdeckung (5) verbindet.

6. Klemmschraubenabdeckung (5) nach einem der vorhergehenden Ansprüche, **dadurch gekennzeichnet, dass** die Vorsprünge (6) eine Länge aufweisen, die im wesentlichen der Differenz zwischen dem Abstand der Front zu dem Klemmstück am Boden der Klemme und der Länge der Schraube (4) zuzüglich der um ungefähr 1 mm erhöhten Dicke der Anschlussleitung (7) entspricht.

7. FI-Block (1) mit einem Einschub, der mit Leitern (7) zum Anschließen an ein benachbartes elektrisches Gerät vom Typ Schutzschalter (2) ausgestattet ist, welches direkt an den FI-Block (1) angrenzt, wobei die genannten Leiter (7) in einer seitlichen Verlängerung des Einschubs angeordnet und ihre Enden so positioniert sind, dass sie in Anschlussvorrichtungen (3, 4) mit Klemme und Schraube des benachbarten Gerätes hineinreichen, wenn der Einschub geschlossen wird, welcher mit einer Klemmschraubenabdeckung (5) versehen ist, die zwischen einer geöffneten, Zugang zu den Schrauben bietenden Stellung und einer geschlossenen Stellung, die den genannten Zugang verwehrt, beweglich ist, **dadurch gekennzeichnet, dass** die seitliche Verlängerung mit einer Klemmschraubenabdeckung (5) nach einem der vorhergehenden Ansprüche 1 bis 3 und 5 bis 6 ausgestattet ist.

8. FI-Block (1) nach dem vorhergehenden Anspruch, **dadurch gekennzeichnet, dass** die Abdeckung (5) mit Hilfe eines Gelenkmittels (8) schwenkt, das sich auf Höhe der oberen Außenkante der seitlichen Verlängerung des Einschubs befindet.
